# FASCICULE DE BREVET EUROPEEN

(11) **EP 2 807 661 B1**
(45) Date de publication et mention de la délivrance du brevet: **30.03.2016**
(21) Numéro de dépôt: 13704205.7
(22) Date de dépôt: 25.01.2013
(51) Int. Cl.: H01F 3/02, H01F 38/12, H01F 5/02

(54) **STRUCTURE DE COMPOSANT ELECTROMAGNETIQUE A ENCOMBREMENT LIMITE ET COMPOSANT ELECTROMAGNETIQUE POUR NOTAMMENT BOBINES DE MOTEURS THERMIQUES**
KOMPAKTE STRUKTUR FÜR EINE ELEKTROMAGNETISCHE KOMPONENTE SOWIE ELEKTROMAGNETISCHE KOMPONENTE, INSBESONDERE FÜR WÄRMEMOTORSPULEN
COMPACT STRUCTURE FOR AN ELECTROMAGNETIC COMPONENT, AND ELECTROMAGNETIC COMPONENT FOR, IN PARTICULAR, HEAT-ENGINE COILS

(30) Priorité: 25.01.2012 FR 1250721
(43) Date de publication de la demande: 03.12.2014
(73) Titulaire: Electricfil Automotive, 01708 Miribel Cedex (FR)
(72) Inventeur: DUFOUR, Laurent, 01700 Neyron (FR)
(74) Mandataire: Thibault, Jean-Marc
(86) Numéro de dépôt international: PCT/FR2013/050156
(87) Numéro de publication internationale: WO 2013/110898

(56) Documents cités:
- EP-A1- 0 375 502
- GB-A- 640 462
- JP-A- 57 017 121
- US-A1- 2009 261 934
- US-B1- 6 448 878

## Description

La présente invention concerne le domaine technique des composants électromagnétiques au sens général et elle vise plus précisément les composants électromagnétiques utilisés dans le domaine des véhicules automobiles.

L'objet de l'invention trouve une application particulièrement avantageuse dans le domaine de la réalisation de bobines d'allumage pour moteurs thermiques à combustion interne.

L'objet de l'invention trouve également des applications particulièrement avantageuses pour des capteurs électromagnétiques ou pour des actuateurs électromagnétiques de commande d'un organe mobile pour moteur thermique et en particulier, pour un injecteur d'un moteur thermique.

Dans le domaine technique des bobines d'allumage pour moteurs thermiques, il est connu de nombreuses formes de réalisation de bobines d'allumage à même d'alimenter une bougie ou une paire de bougies. Par exemple, le brevet FR 2 661 216 décrit une bobine d'allumage comportant un circuit magnétique pourvu d'une part, d'un noyau magnétique autour duquel sont bobinés un enroulement primaire et un enroulement secondaire et d'autre part, une boucle de fermeture du circuit magnétique comportant une branche principale prolongée de part et d'autre, par des branches de retour.

De même, la demande de brevet européen n° 0 375 502 décrit une bobine d'allumage comportant une carcasse de bobinage ajourée délimitant intérieurement un logement d'un noyau magnétique et extérieurement, une enveloppe tubulaire de bobinage pour un enroulement primaire.

Il est également connu par le brevet US 6 448 878 une bobine d'allumage comportant un noyau magnétique réalisé par un empilage de tôles magnétiques possédant différentes longueurs pour présenter ensemble une section approchant une forme circulaire.

Pour apporter une solution au problème de l'encombrement des bobines d'allumage, la demande de brevet FR 2 933 528 propose de réaliser le noyau magnétique avec des coins arrondis pour servir de support de bobinage pour l'enroulement primaire. Cette solution permet de restreindre la taille des bobines d'allumage.

Sans la mise en oeuvre de mesures particulières, il est à noter qu'une telle solution est à même de poser des problèmes pour l'enroulement du fil électrique. En effet, il apparaît un risque d'endommagement du revêtement isolant du fil électrique et une difficulté pour garantir une distance déterminée d'isolation entre le fil et le noyau.

Il apparaît donc le besoin de pouvoir réaliser un composant électromagnétique de faible encombrement dont la structure permet de réaliser le bobinage du fil électrique sans risque d'endommagement de son revêtement tout en maîtrisant la distance entre l'enroulement et le noyau.

Pour atteindre un tel objectif, la structure de composant électronique comporte au moins une première carcasse de bobinage délimitant intérieurement un logement d'un noyau magnétique et extérieurement, une enveloppe tubulaire de bobinage d'au moins un enroulement d'un fil conducteur électrique.

Selon l'invention, le noyau magnétique possède une section transversale en forme de croix à quatre branches délimitant deux à deux, quatre logements et en ce que la carcasse de bobinage comporte quatre longerons s'étendant dans les logements parallèlement entre eux en délimitant l'enveloppe tubulaire de bobinage, les longerons étant reliés ensemble à chacune de leurs extrémités par deux cadres de liaison.

De plus, la structure de composant électronique selon l'invention peut présenter en outre en combinaison au moins l'une et/ou l'autre des caractéristiques additionnelles suivantes :
- les longerons possèdent chacun une surface arrondie délimitant l'enveloppe tubulaire de bobinage,
- chaque surface arrondie d'un longeron est raccordée à deux faces latérales perpendiculaires entre elles,
- les surfaces arrondies des longerons définissent l'enveloppe tubulaire de bobinage qui s'étend en saillie par rapport au noyau magnétique,
- le noyau magnétique est constitué par des tôles magnétiques empilées parallèlement les unes aux autres et réparties en une première série présentant un profil déterminé et en une seconde série présentant un profil de découpe inscrit dans le profil de découpe de la première série, les tôles magnétiques de la seconde série étant disposées de part et d'autre des tôles magnétiques de la première série,
- les tôles magnétiques sont engagées et maintenues par les cadres de liaison,
- au moins un cadre de liaison comporte un système de maintien mécanique des extrémités du fil conducteur électrique de l'enroulement,
- au moins un cadre de liaison est pourvu d'un système de raccordement électrique pour le fil conducteur de l'enroulement,
- au moins un cadre de liaison est équipé d'un dispositif de localisation et de maintien d'un aimant ou d'une cale d'entrefer,
- les cadres de liaison comportent un système de positionnement pour une deuxième carcasse de bobinage à l'intérieur de laquelle est emboîtée la première carcasse de bobinage.

Un autre objet de l'invention est de proposer un composant électromagnétique formant un module d'allumage, comportant une structure de composant électromagnétique conforme à l'invention.

Un autre objet de l'invention est de proposer une bobine d'allumage pour moteur thermique à combustion interne comportant un module d'allumage.

Un autre objet de l'invention est de proposer un actuateur électromagnétique de commande d'un organe mobile pour moteur thermique, comportant une structure de composant électromagnétique conforme à l'invention.

Un autre objet de l'invention est de proposer un composant électromagnétique formant un actuateur électromagnétique de commande d'un obturateur pour injecteur de moteur thermique, comportant une structure de composant électromagnétique conforme à l'invention.

Un autre objet de l'invention est de proposer un composant électromagnétique formant un capteur électromagnétique de mesure, comportant une structure de composant électromagnétique conforme à l'invention.

Diverses autres caractéristiques ressortent de la description faite ci-dessous en référence aux dessins annexés qui montrent, à titre d'exemples non limitatifs, des formes de réalisation de l'objet de l'invention.
Les **Figures 1** et **2** sont des vues en perspective trois quart avant et trois quart arrière d'un exemple de réalisation d'une structure de composant électromagnétique conforme à l'invention.
Les **Figures 3** et **4** sont des vues en perspective d'une carcasse de bobinage faisant partie de la structure de composant électromagnétique illustré aux **Fig. 1** et **2****.**
La **Figure 5** est une vue de la structure de composant électromagnétique illustrée aux **Fig. 1** et **2** et munie d'un enroulement de fil conducteur électrique.
La **Figure 6** est une vue en perspective illustrant un exemple de réalisation d'un composant électromagnétique formant un module d'allumage.
La **Figure 7** est une vue illustrant une bobine d'allumage pour moteur thermique équipé d'un module d'allumage conforme à l'invention.

Les **Fig. 1** à **5** illustrent un exemple de réalisation d'une structure **1** pour un composant électromagnétique comportant au moins une première carcasse de bobinage **2** pour un fil conducteur électrique **3.** La carcasse de bobinage **2** délimite intérieurement un logement **4** pour un noyau magnétique **5** et extérieurement, une enveloppe tubulaire de bobinage **E** pour au moins un enroulement d'un fil conducteur électrique **3.**

Tel que cela ressort plus précisément de la **Fig. 1****,** le noyau magnétique **5** se présente sous la forme d'un corps parallélépipédique possédant une section transversale en forme de croix à quatre branches à savoir deux branches verticales opposées **8₁, 8₂** et deux branches horizontales opposées **8₃, 8₄.** Les quatre branches **8₁** à **8₄** délimitent deux à deux, quatre logements **11.** Selon une caractéristique avantageuse de réalisation, le noyau magnétique **5** est constitué par des tôles magnétiques empilées parallèlement les unes aux autres et découpées de manière qu'en position assemblée, elles forment ensemble, le noyau magnétique **5** en forme de croix.

Par exemple, le noyau magnétique **5** comporte une première série de tôles magnétiques **5₁** présentant un profil déterminé et une deuxième série de tôles magnétiques **5₂** présentant un profil de découpe s'inscrivant dans le profil de découpe des tôles magnétiques **5₁** de la première série. Tel que cela ressort plus précisément de la **Fig. 1****,** les tôles magnétiques **5₂** de la deuxième série qui présentent toutes le même profil sont disposées de part et d'autre des tôles magnétiques **5₁** de la première série également. Ainsi, les tôles magnétiques **5₂** de la deuxième série présentent une largeur qui est inférieure à la largeur des tôles magnétiques **5₁** de la première série. Les tôles magnétiques **5₂** de la deuxième série sont centrées par rapport aux tôles magnétiques **5₁** de la première série de manière à délimiter des logements **11** de volume identique. Selon l'exemple illustré, les extrémités des tôles magnétiques **5₁** dépassant par rapport aux tôles magnétiques **5₂** de la deuxième série constituent les branches horizontales **8₃, 8₄** tandis que les branches verticales opposées **8₁, 8₂** sont constituées par les tôles magnétiques **5₂** de la seconde série.

Selon une caractéristique de l'invention, la carcasse de bobinage **2** comporte quatre longerons **13** définissant ensemble l'enveloppe tubulaire **E** de bobinage dont seulement une section est schématisée à la **Fig. 3****.** Plus précisément, les longerons **13** possèdent chacun une surface arrondie **14** sur laquelle le fil conducteur électrique **3** est enroulé. Les surfaces arrondies **14** des longerons **13** délimitent l'enveloppe tubulaire de bobinage **E** s'étendant sur toute la longueur des longerons **13.** Par exemple, chaque surface arrondie **14** présente une forme assimilable à un quart de cercle.

Les quatre longerons **13** s'étendent parallèlement les uns aux autres en définissant entre eux un parallélépipède dont l'intérieur correspondant au logement **4** pour le noyau magnétique **5.** Selon une caractéristique de réalisation, chaque longeron **13** s'étend dans un logement **11.** En d'autres termes, les longerons **13** sont situés au niveau des quatre coins du noyau magnétique **5.**

Selon une caractéristique préférée de réalisation, les surfaces arrondies **14** des longerons **13** sont positionnées de manière que l'enveloppe tubulaire de bobinage **E** définie par ces surfaces s'étende en saillie par rapport au noyau magnétique **5.** En d'autres termes, l'enveloppe tubulaire de bobinage **E** est écartée de la surface externe du noyau magnétique **5** selon un écart ou un intervalle déterminé de sorte que l'enroulement du fil conducteur électrique **3** ne touche pas le noyau magnétique **5.** Il doit être compris que la majeure partie de l'épaisseur des longerons **13** est positionnée à l'intérieur des logements **11** permettant de limiter l'encombrement de la structure.

Les longerons **13** sont reliés ensemble à l'une de leurs extrémités par l'intermédiaire d'un premier cadre de liaison **15** et à l'autre de leurs extrémités, par l'intermédiaire d'un deuxième cadre de liaison **16.** Avantageusement, les longerons **13** présentent une longueur inférieure à la longueur du noyau magnétique **5** de manière que les cadres de liaison **15, 16** entourent le noyau magnétique **5** à proximité de chacune de ses extrémités. Les cadres de liaison **15, 16** servent ainsi de maintien des tôles magnétiques **5₁, 5₂** qui sont engagés à l'intérieur des cadres de liaisons **15, 16.** Ainsi, comme expliqué ci-dessus, les tôles magnétiques **5₂** de la deuxième série sont positionnées entre les deux longerons inférieurs et entre les deux longerons supérieurs, en considération de la position de la carcasse de bobinage **2** illustrée sur les dessins. Les tôles magnétiques **5₁** de la première série sont positionnées entre les longerons supérieurs et les longerons inférieurs.

Avantageusement, chaque longeron **13** est pourvu de deux faces latérales **18** perpendiculaires entre elles. Ainsi, une surface latérale **18** s'étend de part et d'autre d'une surface arrondie **14** d'un longeron **13.** Les deux faces latérales **18** assurent le positionnement et le maintien du noyau magnétique **5** et en particulier, des tôles magnétiques **5₁, 5₂.** Les deux faces latérales **18** peuvent être jointives. Toutefois de préférence, les deux faces latérales **18** sont reliées entre elles par une surface de liaison oblique **19** permettant de tronquer l'angle entre les deux faces latérales **18.**

Selon une autre caractéristique avantageuse de réalisation, au moins un cadre de liaison à savoir le cadre de liaison **15** dans l'exemple illustré, comporte un système de maintien mécanique **21** des extrémités du fil conducteur électrique **3** de l'enroulement. Le système d'enroulement mécanique **21** qui s'étend en saillie à partir du cadre de liaison **15,** peut être réalisé de toute manière appropriée. Par exemple, le système de maintien mécanique **21** peut comporter des picots de retenue pour le fil conducteur électrique **3.** Selon une autre caractéristique avantageuse de réalisation, au moins un cadre de liaison à savoir, le cadre de liaison **15** est pourvu d'un système de raccordement électrique **22** pour le fil conducteur **3** de l'enroulement. Le système de raccordement électrique **22** est par exemple réalisé par un connecteur porté par le cadre de liaison **15.**

Selon une variante avantageuse de réalisation, au moins le deuxième cadre de liaison **16** est équipé d'un dispositif **24** de localisation et de maintien d'un aimant ou d'une cale d'entrefer **25.** Le dispositif de maintien **24** est réalisé dans l'exemple illustré, par des pattes **25** s'étendant axialement à partir du cadre de liaison **16,** à l'opposé du logement **4.**

Selon une variante préférée de réalisation, les cadres de liaison **15, 16** comportent un système de positionnement **26** pour une deuxième carcasse de bobinage **27** à l'intérieur de laquelle est emboitée la première carcasse de bobinage **2.** Dans l'exemple illustré, le système de positionnement **26** est constitué par des tétons aménagés sur les cadres de liaison **15** et **16** pour constituer une surface de réception d'une deuxième carcasse de bobinage **27** sur laquelle peut être bobiné un fil conducteur électrique pour constituer un deuxième enroulement d'un fil conducteur électrique. Comme cela ressort clairement de la **Fig. 6****,** la première carcasse de bobinage **2** munie du fil conducteur électrique **3,** est emboitée à l'intérieur de la deuxième carcasse de bobinage **27.** Il est ainsi possible de réaliser une structure de composant électromagnétique comportant deux bobinages concentriques.

Il ressort de la description qui précède que l'encombrement de la structure **1** de composant électromagnétique est optimisé par la réalisation d'une carcasse de bobinage **2** limitée aux longerons **13** dont une partie s'étend à l'intérieur du noyau magnétique **5.** Le bobinage du fil conducteur électrique **3** est assuré dans de bonnes conditions par son enroulement sur les surfaces arrondies **14** des longerons **13.** Une telle structure présente une compacité améliorée par rapport aux structures de l'état de la technique.

La structure **1** de composant électromagnétique telle que décrite ci-dessus peut être utilisée pour de nombreuses applications. Par exemple, la **Fig. 7** illustre un exemple d'intégration de la structure **1** dans un composant électromagnétique tel qu'une bobine **30** du type top plug. De manière classique, cette bobine comporte un boitier **31** de réception de la structure **1** munie d'une structure de bobinage **2** pour un enroulement d'excitation d'un fil conducteur électrique et une deuxième carcasse **27** de bobinage pour un enroulement d'excitation d'un fil conducteur électrique. Le noyau magnétique **5** de cette structure ainsi que les deux enroulements d'excitation bobinés sur les carcasses **2, 27** font partie d'un circuit magnétique qui peut être complété par une branche de fermeture incluant ou non, un aimant. De manière classique, le boitier **31** de réception de la structure **1** est muni de moyens de fixation **32** au moteur. Cette bobine **31** comporte également des moyens de connexion et de raccordement **33** à une bougie d'allumage.

La structure **1** selon l'invention peut également être utilisée pour un actuateur électromagnétique de commande d'un organe mobile pour moteur thermique, tel que pour un injecteur de moteur thermique.

De même, la structure **1** selon l'invention peut être utilisée pour un capteur électromagnétique de mesure.

## Revendications

1. Structure de composant électromagnétique comportant au moins une première carcasse de bobinage **(2)** délimitant intérieurement un logement **(4)** d'un noyau magnétique **(5)** et extérieurement, une enveloppe tubulaire de bobinage **(E)** d'au moins un enroulement d'un fil conducteur électrique **(3), caractérisée en ce que** le noyau magnétique **(5)** possède une section transversale en forme de croix à quatre branches **(8₁, 8₄)** délimitant deux à deux, quatre logements **(11)** et **en ce que** la carcasse de bobinage **(2)** comporte quatre longerons **(13)** s'étendant dans les logements **(11)** parallèlement entre eux en délimitant l'enveloppe tubulaire de bobinage, les longerons **(13)** étant reliés ensemble à chacune de leurs extrémités par deux cadres de liaison **(15, 16).**

2. Structure de composant électromagnétique selon la revendication 1, **caractérisée en ce que** les longerons **(13)** possèdent chacun une surface arrondie **(14)** délimitant l'enveloppe tubulaire de bobinage **(E).**

3. Structure de composant électromagnétique selon la revendication 1, **caractérisée en ce que** chaque surface arrondie **(14)** d'un longeron **(13)** est raccordée à deux faces latérales **(18)** perpendiculaires entre elles.

4. Structure de composant électromagnétique selon la revendication 2 ou 3, **caractérisée en ce que** les surfaces arrondies **(14)** des longerons **(13)** définissent l'enveloppe tubulaire de bobinage **(E)** qui s'étend en saillie par rapport au noyau magnétique **(5).**

5. Structure de composant électromagnétique selon l'une des revendications 1 à 4, **caractérisée en ce que** le noyau magnétique **(5)** est constitué par des tôles magnétiques empilées parallèlement les unes aux autres et réparties en une première série **(5₁)** présentant un profil déterminé et en une seconde série **(5₂)** présentant un profil de découpe inscrit dans le profil de découpe de la première série, les tôles magnétiques (**5₂**) de la seconde série étant disposées de part et d'autre des tôles magnétiques **(5₁)** de la première série.

6. Structure de composant électromagnétique selon la revendication 5, **caractérisée en ce que** les tôles magnétiques sont engagées et maintenues par les cadres de liaison **(15, 16).**

7. Structure de composant électromagnétique selon l'une des revendications 1 à 6, **caractérisée en ce qu'**au moins un cadre de liaison **(15)** comporte un système de maintien mécanique **(21)** des extrémités du fil conducteur électrique **(3)** de l'enroulement.

8. Structure de composant électromagnétique selon l'une des revendications 1 à 7, **caractérisée en ce qu'**au moins un cadre de liaison **(15)** est pourvu d'un système de raccordement électrique **(22)** pour le fil conducteur **(3)** de l'enroulement.

9. Structure de composant électromagnétique selon l'une des revendications 1 à 8, **caractérisée en ce qu'**au moins un cadre de liaison **(16)** est équipé d'un dispositif **(24)** de localisation et de maintien d'un aimant ou d'une cale d'entrefer **(25).**

10. Structure de composant électromagnétique selon l'une des revendications 1 à 9, **caractérisée en ce que** les cadres de liaison **(15, 16)** comportent un système de positionnement **(26)** pour une deuxième carcasse de bobinage **(27)** à l'intérieur de laquelle est emboîtée la première carcasse de bobinage **(2).**

11. Composant électromagnétique formant un module d'allumage, **caractérisé en ce qu'**il comporte une structure de composant électromagnétique **(1)** conforme à la revendication 1.

12. Bobine d'allumage pour moteur thermique à combustion interne, **caractérisée en ce qu'**elle comporte un module d'allumage conforme à la revendication 11.

13. Composant électromagnétique formant un actuateur électromagnétique de commande d'un organe mobile pour moteur thermique, en ce qu'il comporte une structure (1) de composant électromagnétique conforme à la revendication 1.

14. Composant électromagnétique formant un actuateur électromagnétique de commande d'un obturateur pour injecteur de moteur thermique, **caractérisé en ce qu'**il comporte une structure **(1)** de composant électromagnétique conforme à la revendication 1.

15. Composant électromagnétique formant un capteur électromagnétique de mesure, **caractérisé en ce qu'**il comporte une structure **(1)** de composant électromagnétique conforme à la revendication 1.

## Patentansprüche

1. Struktur für eine elektromagnetische Komponente, die mindestens einen ersten Spulenkörper (2) umfasst, der innen eine Aufnahme (4) eines Magnetkerns (5) und außen einen röhrenförmigen Wickelmantel (E) mindestens einer Windung eines elektrischen Leiters (3) abgrenzt, **dadurch gekennzeichnet, dass** der Magnetkern (5) einen kreuzförmigen Querschnitt mit vier Schenkeln (8₁, 8₄) besitzt, die zu je zwei vier Aufnahmen (11) abgrenzen, und dass der Spulenkörper (2) vier Längsteile (13) umfasst, die sich in den Aufnahmen (11) parallel zueinander erstrecken, indem sie den röhrenförmigen Wickelmantel abgrenzen, wobei die Längselemente (13) gemeinsam mit jedem ihrer Enden durch zwei Verbindungsarmen (15, 16) verbunden sind.

2. Struktur für eine elektromagnetische Komponente nach Anspruch 1, **dadurch gekennzeichnet, dass** die Längselemente (13) jeweils eine gerundete Oberfläche (14), die den röhrenförmigen Wickelmantel (E) abgrenzt, besitzen.

3. Struktur für eine elektromagnetische Komponente nach Anspruch 1, **dadurch gekennzeichnet, dass** jede gerundete Oberfläche (14) eines Längselements (13) an zwei seitliche Seiten (18), die zueinander senkrecht sind, angeschlossen ist.

4. Struktur für eine elektromagnetische Komponente nach Anspruch 2 oder 3, **dadurch gekennzeichnet, dass** die gerundeten Oberflächen (14) der Längselemente (13) den röhrenförmigen Wickelmantel (E), der sich vorstehend in Bezug zu dem Magnetkern (5) erstreckt, definieren.

5. Struktur für eine elektromagnetische Komponente nach einem der Ansprüche 1 bis 4, **dadurch gekennzeichnet, dass** der Magnetkern (5) aus Magnetblechen besteht, die parallel zueinander gestapelt und in eine erste Serie (5₁), die ein bestimmtes Profil aufweist, und eine zweite Serie (5₂), die ein Schneidprofil aufweist, das in das Schneidprofil der ersten Serie fällt, aufgeteilt sind, wobei die Magnetbleche (5₂) der zweiten Serie zu beiden Seiten der Magnetbleche (5₁) der ersten Serie angeordnet sind.

6. Struktur für eine elektromagnetische Komponente nach Anspruch 5, **dadurch gekennzeichnet, dass** die Verbindungsrahmen (15, 16) in die Magnetbleche eingreifen und sie halten.

7. Struktur für eine elektromagnetische Komponente nach einem der Ansprüche 1 bis 6, **dadurch gekennzeichnet, dass** mindestens ein Verbindungsrahmen (15) ein mechanisches Haltesystem (21) der Enden des elektrischen Leiters (3) der Wicklung umfasst.

8. Struktur für eine elektromagnetische Komponente nach einem der Ansprüche 1 bis 7, **dadurch gekennzeichnet, dass** mindestens ein Verbindungsrahmen (15) mit einem elektrischen Anschlusssystem (22) für den Leiter (3) der Wicklung versehen ist.

9. Struktur für eine elektromagnetische Komponente nach einem der Ansprüche 1 bis 8, **dadurch gekennzeichnet, dass** mindestens ein Verbindungsrahmen (16) mit einer Lokalisierungs- und Haltevorrichtung (24) eines Magnets oder einer Luftspaltbeilage (25) ausgestattet ist.

10. Struktur für eine elektromagnetische Komponente nach einem der Ansprüche 1 bis 9, **dadurch gekennzeichnet, dass** die Verbindungsrahmen (15, 16) ein Positionierungssystem (26) für einen zweiten Wickelkörper (27) umfassen, in dessen Inneres der erste Wickelkörper (2) eingepasst ist.

11. Elektromagnetische Komponente, die ein Zündmodul bildet, **dadurch gekennzeichnet, dass** sie eine Struktur für eine elektromagnetische Komponente (1) nach Anspruch 1 umfasst.

12. Zündspule für Verbrennungsmotor, **dadurch gekennzeichnet, dass** sie ein Zündmodul nach Anspruch 11 umfasst.

13. Elektromagnetische Komponente, die einen elektromagnetischen Aktuator zum Steuern eines beweglichen Organs für einen Verbrennungsmotor bildet, **dadurch gekennzeichnet, dass** sie eine Struktur (1) für eine elektromagnetische Komponente nach Anspruch 1 umfasst.

14. Elektromagnetische Komponente, die einen elektromagnetischen Aktuator zum Steuern eines Verschlusses für eine Einspritzdüse eines Verbrennungsmotors umfasst, **dadurch gekennzeichnet, dass** sie eine Struktur (1) für eine elektromagnetische Komponente nach Anspruch 1 umfasst.

15. Elektromagnetische Komponente, die einen elektromagnetischen Messfühler bildet, **dadurch gekennzeichnet, dass** sie eine Struktur (1) für eine elektromagnetische Komponente nach Anspruch 1 umfasst.

## Claims

1. An electromagnetic component structure comprising at least one first winding former (2) internally defining a housing (4) for a magnetic core (5) and externally defining a tubular winding shell (E) for at least one winding of an electrically conductive wire (3), the structure being **characterized in that** the magnetic core (5) possesses a cross-section in the form of a cross having four branches (8₁, 8₄) that, in pairs, define four housings (11), and **in that** the winding former (2) has four mutually parallel splines (13) extending into the housings (11) and defining the tubular winding shell, the splines (13) being connected together by a respective connection frame (15, 16) at each of their ends.

2. An electromagnetic component structure according to claim 1, **characterized in that** each spline (13) possesses a rounded surface (14) defining the tubular winding shell (E).

3. An electromagnetic component structure according to claim 1, **characterized in that** each rounded surface (14) of a spline (13) is connected to two mutually perpendicular side faces (18).

4. An electromagnetic component structure according to claim 2 or claim 3, **characterized in that** the rounded surfaces (14) of the splines (13) define the tubular winding shell (E) that projects relative to the magnetic core (5).

5. An electromagnetic component structure according to any one of claims 1 to 4, **characterized in that** the magnetic core (5) is made up of magnetic laminations stacked parallel to one another and distributed in a first series (5₁) presenting a determined profile and in a second series (5₂) presenting a cutout profile inscribed in the cutout profile of the first series, the laminations (5₂) of the second series being arranged on either side of the laminations (5₁) of the first series.

6. An electromagnetic component structure according to claim 5, **characterized in that** the laminations are engaged in and held by the connection frames (15, 16).

7. An electromagnetic component structure according to any one of claims 1 to 6, **characterized in that** at least one connection frame (15) includes a mechanical holder system (21) for holding the ends of the electrically conductive wire (3) of the winding.

8. An electromagnetic component structure according to any one of claims 1 to 7, **characterized in that** at least one connection frame (15) is provided with an electrical connection system (22) for the conductive wire (3) of the winding.

9. An electromagnetic component structure according to any one of claims 1 to 8, **characterized in that** at least one connection frame (16) is provided with a locating and holder device (24) for locating and holding a magnet or an airgap spacer (25).

10. An electromagnetic component structure according to any one of claims 1 to 9, **characterized in that** the connection frames (15, 16) include a positioning system (26) for positioning a second winding former (27) inside which the first winding former (2) is engaged.

11. An electromagnetic component forming an ignition module, the component being **characterized in that** it includes an electromagnetic component structure (1) according to claim 1.

12. An ignition winding for an internal combustion engine, **characterized in that** it includes an ignition module in accordance with claim 11.

13. An electromagnetic component forming an electromagnetic actuator for controlling a movable member of an engine, **characterized in that** it includes an electromagnetic component structure (1) in accordance with claim 1.

14. An electromagnetic component forming an electromagnetic actuator for controlling a shutter for an engine injector, the component being **characterized in that** it includes an electromagnetic component structure (1) in accordance with claim 1.

15. An electromagnetic component forming an electromagnetic measurement sensor, **characterized in that** it includes an electromagnetic component structure (1) in accordance with claim 1.
